# FASCICULE DE BREVET EUROPEEN

(11) **EP 1 213 484 B1**
(45) Date de publication et mention de la délivrance du brevet: **15.03.2006**
(21) Numéro de dépôt: 00870292.0
(22) Date de dépôt: 06.12.2000
(51) Int. Cl.: F04D 29/54, F01D 9/04

(54) **Etage redressseur d'un compresseur**
Statorstufe eines Verdichters
Compressor stator stage

(43) Date de publication de la demande: 12.06.2002
(73) Titulaire: Techspace Aero S.A., 4041 Herstal (BE)
(72) Inventeur: Bos, Mathieu, 3520 Zonhoven (BE)
(74) Mandataire: Van Malderen, Joelle

(56) Documents cités:
- FR-A- 1 252 179
- GB-A- 732 919
- US-A- 2 812 158
- US-A- 2 812 159
- US-A- 5 569 019

## Description

### Objet de l'invention

La présente invention se rapporte à un étage redresseur d'un compresseur comprenant une succession d'étages redresseurs ou statoriques séparés par des étages rotoriques d'aubes tournantes, chaque étage redresseur étant constitué d'aubes fixes reliant une virole intérieure à une virole extérieure.

### Etat de la technique

Les compresseurs coaxiaux sont bien connus en soi, et sont utilisés dans plusieurs types d'application. En particulier, ils sont utilisés dans les moteurs double corps, turbofans ou turboréacteurs. On note aussi leur présence dans les centrales électriques. Ces compresseurs basse ou haute pression sont essentiellement constitués de plusieurs étages d'aubes tournantes ou étages rotoriques séparés par des étages statoriques ou redresseurs qui ont pour but de repositionner (redresser) le vecteur vitesse du fluide sortant de l'étage précédent avant de l'envoyer vers le compartiment suivant.

Chacun de ces étages redresseurs est constitué essentiellement d'aubes fixes reliant une virole extérieure à une virole intérieure, toutes deux concentriques.

Un problème important dans le cas des étages redresseurs d'un compresseur est qu'il convient de solidariser de manière particulièrement efficace lesdites aubes aux viroles. En effet, cette solidarisation des aubes aux viroles doit être optimale de manière à pouvoir faire face à des accidents tels que le bris d'une aube ou l'ingestion d'un corps étranger tel qu'un oiseau dans ledit turboréacteur.

Habituellement, on solidarise les aubes aux viroles, tant intérieure qu'extérieure, par des rivets, des boulons ou des soudures. Néanmoins, le recours à ces moyens de solidarisation présente l'inconvénient majeur de perturber le flux et de générer une perte de charge dans la veine aérodynamique.

**[0001]** Le document US-A-2 812 159 propose un dispositif d'assemblage des aubes comprenant une série de pièces en forme de U, chaque aube étant pourvue d'une perforation dans le fond du U dans laquelle est emboîtée l'extrémité libre des aubes, cet assemblage étant sécurisé par des moyens de fixation comprenant entre autre des vis et qui sont adaptés pour éviter les déplacements latéraux et axiaux des aubes. Pour autant, ce dispositif d'assemblage ne permet pas de résoudre le problème de la perturbation du flux dans le turboréacteur associé à l'utilisation de vis et autres moyens de fixation similaires.

[0002] Il a également été proposé dans le document GB-A-732 919, d'utiliser un dispositif d'assemblage des aubes dans lequel les aubes sont assemblées les unes aux autres par l'intermédiaire d'une feuille de métal traversant les aubes et servant de structure de support, et par l'intermédiaire d'un bandeau. En outre, les parties terminales des aubes sont perforées pour fournir des trous dans lesquels passe un câble de serrage le long de la circonférence de l'assemblage, de manière à maintenir en position les aubes. Une soudure à l'aide d'un clou peut être prévue entre le bandeau et les aubes de façon à assurer une rétention supplémentaire des aubes. Le problème de la perturbation du flux dans les veines aérodynamique existe donc toujours.

**[0003]** Le document FR-A-1 252 179 se rapporte à un assemblage d'aubes fixes à des viroles, dans lequel les aubes fixes sont transitoirement attachées les unes aux autres par leur pied en forme de T au moyen d'une bande qui s'adapte au dessus desdits pieds. Cependant, même s'il n'est pas nécessaire d'enlever ensuite ladite bande, ledit assemblage utilise toujours des vis pour fixer les aubes aux viroles, avec donc le même inconvénient que celui mentionné ci-dessus.

[0004] Le document US-A-5 569 019 décrit un assemblage d'un stator de turbine comprenant une virole intérieure et une virole extérieure munies d'ouvertures à travers lesquelles passent des aubes, lesdites aubes étant radialement retenues aux viroles intérieure et extérieure au moyen de joints. Chaque aube consiste essentiellement en deux parties, une partie exposée au flux d'air et un pied. Les aubes comprennent de préférence un matériau composite non métallique consistant en une série de fibres incluant des fibres para-aramides, qui sont continues de la partie exposée au flux d'air jusqu'au pied des aubes, mais sont discontinues à la jonction entre ladite partie exposée au flux et le pied.

[0005] Le document US-A-2 812 158 décrit un assemblage aubes/viroles pour un turbocompresseur, comprenant une virole extérieure, une virole intérieure et des séries d'aubes fixes, dans lequel l'extrémité extérieure de chaque aube fixe pénètre dans une ouverture au niveau de la virole extérieure et fait saillie hors de ladite virole extérieure. Dans cet assemblage, deux séries d'aubes sont maintenues en position au moyen d'une bande soumise à des efforts de tension, qui entoure la virole extérieure tout en s'en différenciant et qui entre en contact avec les surfaces des extrémités extérieures des aubes.

### Buts de l'invention

La présente invention vise à proposer une solution qui permette de simplifier l'assemblage des aubes fixes tant à la virole intérieure qu'à la virole extérieure.

En particulier, la présente invention vise à permettre une solution qui offre une grande simplicité de montage et qui ne nécessite pas d'opérations d'assemblage supplémentaires.

La présente invention vise également à proposer une solution qui permette que la veine aérodynamique du flux ne soit pas altérée par la présence de soudures ou des rivets au niveau de la virole.

La présente invention vise également à permettre une solution d'un coût peu élevé.

### Principaux éléments caractéristiques de l'invention

La présente invention se rapporte à un étage redresseur d'un compresseur comprenant deux viroles, une virole intérieure et une virole extérieure, toutes deux concentriques et de préférence circulaires et reliées l'une à l'autre par une série d'aubes fixes. Au moins une.des viroles, et de préférence les deux viroles intérieure et extérieure, sont munies de lumières qui permettent le passage desdites aubes dans ces lumières en vue de permettre leur solidarisation aux viroles. Dans ce but, les aubes présentent également à au moins une et de préférence à leurs deux extrémités, un ajour destiné à permettre le passage d'un élément de verrouillage. Cet élément de verrouillage permettra de manière avantageuse la solidarisation des aubes à au moins une et de préférence aux deux viroles du côté non fonctionnel, c'est-à-dire du côté de la face interne pour la virole intérieure et du côté de la face externe pour la virole extérieure.

Selon la présente invention, la solidarisation des aubes à la virole ou aux viroles s'effectue par le passage d'un bandeau en un seul ou plusieurs morceaux, qui traverse successivement tous les ajours des aubes d'un même étage redresseur, et ceci du côté non fonctionnel des viroles.

Ce bandeau présente une fonction élastique et sera noyé dans un élément élastomère qui permet de protéger les différentes pièces, et en particulier les éléments de verrouillage.

### Brève description des dessins

La figure 1 représente une vue générale de l'étage de compression d'un turbofan.

La figure 2 représente la solution mise en oeuvre par la présente invention pour solidariser des aubes fixes aux viroles tant extérieure qu'intérieure.

### Description d'une forme d'exécution préférée de l'invention

La solution proposée par la présente invention en vue de solidariser les aubes fixes 6 aux viroles 4 et 5 pour un étage redresseur 2 est décrite à la figure 2. Bien entendu, la même solution pourrait être adaptée à chaque étage redresseur 2', 2",... Chaque virole, tant la virole intérieure 4 que la virole extérieure 5, est pourvue d'une série de lumières ou ajours (respectivement les séries 14 et 15) qui permettent le passage des aubes fixes 60,61,62,63,... par une de leurs extrémités à la virole correspondante.

Il en résulte qu'une fois que les aubes fixes 60,61,62,63,... seront fixées sur lesdites viroles, une portion 16 et 17 desdites aubes fixes 60,61,62,63,... dépasse des viroles 4 et 5. Les différentes portions 16 ou 17 présentent chacune elles aussi un ajour 20,21,22,23,... et 30,31,32,... qui permet l'introduction d'un élément de verrouillage (respectivement 40 et 50). Ledit élément de verrouillage prend ici la forme d'un bandeau qui, en traversant simultanément soit tous les ajours 20,21,22,..., soit tous les ajours 30,31,32,... des aubes fixes 60,61,62,63,..., solidarise lesdites aubes fixes aux viroles intérieure 4 et extérieure 5. Ceci se produit sur la face non fonctionnelle de ladite virole, c'est-à-dire sur la face interne de la virole intérieure 4 et sur la face externe de la virole extérieure 5.

De préférence, ce bandeau présente une fonction élastique et est constitué d'un seul morceau. Selon une autre forme d'exécution, le bandeau peut comprendre plusieurs morceaux.

Il est à noter que dans le cas représenté à la figure 2, les aubes fixes sont solidarisées aux deux viroles de cette manière, d'une part à la virole intérieure 4 et d'autre part à la virole extérieure 5, par l'intermédiaire de deux éléments de verrouillage 40 et 50. Une autre possibilité est que les aubes fixes ne soient solidarisées ainsi qu'à une seule des deux viroles.

Les extrémités 16 ou 17 des aubes fixes 60,61,62,63,... au niveau desquelles passe le l'élément de verrouillage 40 ou 50 sont noyées dans un élément élastomère 18 ou 19.

Un tel dispositif de solidarisation présente plusieurs avantages. Tout d'abord, il n'entraîne aucun défaut dans la veine aérodynamique du flux, ce qui réduit fortement les pertes de charge dans celui-ci.

Il est simple à réaliser et facile à monter et à démonter. En outre, il garantit une utilisation optimale de la matière. Un autre avantage est qu'il permet d'assembler et de solidariser deux types de pièces sans lien mécanique, les aubes fixes et la virole, sans modification de l'aspect fonctionnel de ces deux types de pièces.

## Revendications

1. Etage redresseur (2) d'un compresseur (1) comprenant une virole extérieure (5) et une virole intérieure (4), toutes deux concentriques et de préférence circulaires et reliées l'une à l'autre par une série d'aubes fixes (60,61,62,63,...), **caractérisé en ce qu'**au moins une des viroles est pourvue d'une série de lumières ou ajours (séries 14 ou 15) qui permettent le passage desdites aubes (60,61,62,63,...) dans ces lumières ou ajours, les aubes fixes (60,61,62,63,...) présentant à au moins une de leurs extrémités (16 ou 17) un ajour (20,21,22,... ou 30,31,32,...) destiné à permettre le passage d'au moins un élément de verrouillage (40 ou 50) permettant de solidariser simultanément toutes les aubes (60,61,62,63,...) présentes dans l'étage redresseur (2) et ceci du côté non fonctionnel de la virole, et **en ce que** l'extrémité (16 ou 17) des aubes fixes (60,61,62,63,...) au niveau de laquelle passe l'élément de verrouillage (40 ou 50) est noyée dans un élément élastomère (18 ou 19).

2. Etage redresseur selon la revendication 1, **caractérisé en ce que** l'élément de verrouillage (40 ou 50) se présente sous la forme d'un bandeau qui traverse successivement tous les ajours (20,21,22,... ou 30,31,32,...) des aubes successives (60,61,62,63,...).

3. Etage redresseur selon la revendication 2, **caractérisé en ce que** le bandeau se présente en un ou plusieurs morceaux présentant une fonction élastique.

## Claims

1. Guide vane stage (2) of a compressor (1) comprising an outer ring (5) and an inner ring (4), both concentric and preferably circular and connected to each other by means of a series of fixed vanes (60, 61, 62, 63, etc.), **characterized in that** at least one of the rings is provided with a series of holes or apertures (series 14 or 15) that allow said vanes (60, 61, 62, 63, etc.) to pass through these holes or apertures, the fixed vanes (60, 61, 62, 63, etc.) having on at least one of their ends (16 or 17) an aperture (20, 21, 22, etc. or 30, 31, 32, etc.) intended to allow at least one locking element (40 or 50) to pass through, allowing to simultaneously securely fasten all the vanes (60, 61, 62, 63, etc.) present in the guide vane stage (2), on the non-functional side of the ring, and **in that** the end (16 or 17) of the fixed vanes (60, 61, 62, 63, etc.) through which the locking element (40 or 50) passes is buried in an elastomeric element (18 or 19).

2. Guide vane stage according to Claim 1, **characterized in that** the locking element (40 or 50) is in the form of a flange that passes successively through all the apertures (20, 21, 22, etc. or 30, 31, 32, etc.) of the successive vanes (60, 61, 62, 63, etc.).

3. Guide vane stage according to Claim 2, **characterized in that** the flange comes in one or more parts having an elastic function.

## Patentansprüche

1. Leitapparat (2) eines Verdichters (1), der einen Außenring (5) und einen Innenring (4) umfasst, die beide konzentrisch und vorzugsweise kreisförmig sind und die durch eine Reihe Leitschaufeln (60, 61, 62, 63...) miteinander verbunden sind, **dadurch gekennzeichnet, dass** wenigstens einer der Ringe mit einer Reihe von Schlitzen oder Ausschnitten (Reihen 14 oder 15) versehen ist, die es ermöglichen, dass die besagten Leitschaufeln (60, 61, 62, 63...) durch diese Schlitze oder Ausschnitte geführt werden, wobei die Leitschaufeln (60, 61, 62, 63...) an wenigstens einem Ende (16 oder 17) einen Ausschnitt (20, 21, 22,... oder 30, 31, 32...) aufweisen, der zur Durchführung von wenigstens einem Verriegelungselement (40 oder 50) dient, mit dem gleichzeitig alle Schaufeln (60, 61, 62, 63...) des Leitapparats (2) auf der nicht funktionalen Seite des Rings miteinander verbunden werden können, und **dadurch**, dass das Ende (16 oder 17) der Leitschaufeln (60, 61, 62, 63...), an dem das Verriegelungselement (40 oder 50) angeordnet ist, in ein Elastomerteil (18 oder 19) eingebettet ist.

2. Leitapparat nach Anspruch 1, **dadurch gekennzeichnet, dass** das Verriegelungselement (40 oder 50) die Form eines Bandes hat, das alle Ausschnitte (20, 21, 22,... oder 30, 31, 32...) der aufeinanderfolgenden Schaufeln (60, 61, 62, 63...) nacheinander durchquert.

3. Leitapparat nach Anspruch 2, **dadurch gekennzeichnet, dass** das Band aus einem oder mehreren Teilen besteht, die eine Federfunktion aufweisen.
